# EUROPÄISCHE PATENTSCHRIFT

(11) **EP 3 181 743 B1**
(45) Veröffentlichungstag und Bekanntmachung des Hinweises auf die Patenterteilung: **08.09.2021**
(21) Anmeldenummer: 15200308.3
(22) Anmeldetag: 16.12.2015
(51) Int. Cl.: D02H 3/00

(54) **SCHÄRMASCHINE**
WARPING MACHINE
OURDISSOIR

(43) Veröffentlichungstag der Anmeldung: 21.06.2017
(73) Patentinhaber: KARL MAYER STOLL R&D GmbH, 63179 Obertshausen (DE)
(72) Erfinder: Fuhr, Martin, 63486 Bruchköbel (DE); Ruis, Christian, 63741 Aschaffenburg (DE); Stöckmann, Jens, 63179 Obertshausen (DE)
(74) Vertreter: Keil & Schaafhausen Patentanwälte PartGmbB

(56) Entgegenhaltungen:
- EP-A1- 2 169 098
- EP-A2- 0 043 368
- EP-A2- 0 344 115
- DE-A1- 4 304 955
- DE-A1- 4 304 956
- DE-U1-202005 012 287
- None

## Beschreibung

Die Erfindung betrifft eine Schärmaschine, die eine Schärtrommel mit einem Wickelbereich, eine Fadenscharführung und eine Steuereinrichtung, die eine Bewegung von Schärtrommel und Fadenscharführung relativ zueinander steuert, aufweist, wobei eine Bildaufnahmeeinrichtung, die zumindest auf einen Teil des Wickelbereichs gerichtet ist, auf dem sich im Betrieb der Schärmaschine ein Wickel bildet, mit der Steuereinrichtung verbunden ist.

Eine derartige Schärmaschine ist aus DE 20 2005 012 287 U1 bekannt. Hier ist eine erste Messeinrichtung zur Erfassung der Wickellänge der Kette vorgesehen. Eine zweite Messeinrichtung dient zur Erfassung der Bandspannung. Eine dritte Messeinrichtung in Form eines Lasers oder einer Kamera dient zur Erfassung der Kontur der einzelnen Bänder auf der Schärtrommel zur Bestimmung der radialen Dicke der Bänder.

Eine derartige Schärmaschine wird verwendet, um eine Kette zu erzeugen, wie sie später bei der Produktion von Web- oder Kettenwirkwaren benötigt wird.

Bei der Herstellung einer Kette wird vielfach eine Fadenschar aus einem Gatter abgezogen und auf den Umfang der Schärtrommel aufgewickelt. Die Fadenschar wird auch als "Bändchen" bezeichnet. Das Bändchen ist wesentlich schmaler als die gewünschte Breite der Kette. Wenn das Bändchen mit der gewünschten Länge der Kette aufgewickelt worden ist, dann wird es um die Breite des Bändchens versetzt und der Wickelvorgang beginnt erneut. Dies wiederholt sich so oft, bis die gewünschte Breite der Kette erreicht worden ist.

Um ein Herabfallen von Fäden an der freien Stirnseite des sich bildenden Wickels zu verhindern, weist die Schärtrommel vielfach an einem Ende eine konusartige Durchmesservergrößerung auf. Der Konus hat dann beispielsweise einen Winkel von 15°. Beim Aufwickeln des Bändchens wird das Bändchen langsam den Konus hinauf bewegt, so dass auf der vom Konus abgewandten Seite des sich bildenden Wickels eine gleichartige konusartige Stirnseite des sich bildenden Wickels entsteht. Für diese seitliche Bewegung des Bändchens ist eine Relativbewegung zwischen der Fadenscharführung, die die Fäden des Bändchens führt, und der Schärtrommel erforderlich.

Die Steuerung dieser Relativbewegung soll sicherstellen, dass die Umfangsfläche des sich bildenden Wickels immer parallel zur Umfangsfläche der Schärtrommel bleibt. Wenn beispielsweise das Bändchen zu schnell den Konus hinaufgeführt wird, dann wird sich eine Oberfläche mit einer Neigung ausbilden, deren Vorzeichen der Neigung des Konus entspricht. Wird hingegen das Bändchen zu langsam seitwärts bewegt, dann ergibt sich eine Neigung der Oberfläche mit entgegengesetztem Vorzeichen.

Es ist bekannt, den Durchmesser des sich bildenden Wickels durch eine Abtastrolle oder durch einen Lasersensor zu ermitteln und in Abhängigkeit von dem so ermittelten Durchmesser den Vorschub des Bändchens zu steuern. Eine Abtastrolle oder andere Berührungssensoren begrenzen jedoch die Geschwindigkeit und damit die Produktivität der Schärmaschine. Lasersensoren sind nicht überall verwendbar.

DE 43 04 956 A1 zeigt eine Vorrichtung zum Schären von Fäden, bei der eine elektronische Zeilenkamera oder eine andere Videokamera zur Ermittlung des Durchmessers des sich bildenden Wickels verwendet wird.

EP 2 169 098 A1 zeigt eine Konusschärmaschine, bei der ein Laserlichtsensor als Messeinrichtung vorgesehen ist, mit der die Neigung des Wickels an einem dem Konus benachbarten Bereich ermittelt werden kann.

EP 0 344 115 A2 beschreibt eine Vorrichtung zum Regeln der Fadenbandbreite bei Schärmaschinen, bei der eine Zeilenkamera vorgesehen ist, die kontinuierlich die Bandbreite des Fadenbandes misst. Die ermittelten Werte dienen als Ist-Werte für einen Regelkreis, der die Breite eines Schärriets verstellt.

EP 0 043 368 A2 beschreibt eine Wickelmaschine zum Aufwickeln von strangförmigem Wickelgut auf eine Spule. Eine Fernsehkamera ist vorgesehen, um die Position der seitlichen Windungsflanke der letztgenannten Windung des Wickelguts zu ermitteln.

DE 43 04 955 A1 beschreibt ein Verfahren zum Umbäumen von Fäden auf einen Kettbaum und eine zugehörige Bäummaschine, bei der eine Messvorrichtung in Form einer Zeilenkamera vorgesehen ist, mit der der Durchmesser des sich bildenden Wickels ermittelt werden kann.

Der Erfindung liegt die Aufgabe zugrunde, eine allgemein verwendbare Schärmaschine mit hoher Produktivität bereitzustellen.

Diese Aufgabe wird mit einer Schärmaschine gemäß den Merkmalen des Anspruchs 1 gelöst, wobei die Bildaufnahmeeinrichtung einen Bilderfassungsbereich aufweist, dessen Breite größer als die Breite der Fadenscharführung ist, wobei die Bildaufnahmeeinrichtung mehrere Bilder des Wickels nacheinander erzeugt und mit einer Bildauswerteeinrichtung verbunden ist, die erkennt, wo eine Oberfläche des Wickels verläuft, sodass die Bildaufnahmeeinrichtung (12) einen Bereich erfassen kann, der aus mindestens einem bereits aufgewickelten Bändchen gebildet ist, und einen weiteren Bereich, der durch die Oberfläche der Schärtrommel gebildet wird, und eine Neigung der Oberfläche des Wickels ermittelt.

Man verwendet also eine Bildaufnahmeeinrichtung, beispielsweise eine Kameraanordnung, um den Aufbau des Wickels auf der Schärtrommel fortlaufend oder in kurzen Abständen zu überwachen. Die Bildaufnahmeeinrichtung erzeugt ein Bild des Wickels. Dieses Bild gibt Aufschluss über den Aufbau des Wickels zu einem bestimmten Zeitpunkt. Mehrere nacheinander aufgenommene Bilder ergeben dann eine Information über den Verlauf des Aufbaus des Wickels. Die Bildaufnahmeeinrichtung kann in einer gewissen Entfernung von der Schärtrommel positioniert werden, so dass eine Berührung mit dem Wickel nicht erfolgt. Die Bildaufnahmeeinrichtung ist ein "passives" Element, von dem keine Strahlung oder dergleichen ausgeht, so dass man nicht für einen Schutz von Bedienungspersonen Sorge tragen muss. Die Steuereinrichtung kann zur Auswertung des von der Bildaufnahmeeinrichtung gelieferten Bilds oder der gelieferten Bilder beispielsweise ein Bildverarbeitungsprogramm verwenden. Im einfachsten Fall muss ein derartiges Bildverarbeitungsprogramm nur erkennen, wo die Oberfläche des sich bildenden Wickels verläuft. Dies ist mit einfachen Mitteln möglich. Man erfasst also nicht nur die Breite der Fadenschar, aus der der Wickel gebildet wird, sondern kann auch Bereiche erfassen, die benachbart dazu angeordnet sind. Wenn bereits mehrere Bändchen aufgewickelt worden sind, kann die Bildaufnahmeeinrichtung also einen Bereich erfassen, der aus mindestens einem bereits aufgewickelten

Bändchen gebildet ist, und einen weiteren Bereich, der durch die Oberfläche der Schärtrommel gebildet wird. In der Bildauswerteeinrichtung lässt sich beispielsweise feststellen, welcher Teil des Bildes den Wickel abbildet und welcher Teil nicht. Aus dieser Information lässt sich dann die gewünschte Information über den Wickel gewinnen. Die Bildauswerteeinrichtung kann Bestandteil der Steuereinrichtung sein.

Vorzugsweise weist die Bildaufnahmeeinrichtung eine optische Achse auf, die parallel zu einer Tangente an die Schärtrommel gerichtet ist. Der Begriff "parallel zu einer Tangente" ist nicht streng im mathematischen Sinn zu verstehen. Abweichungen in der Größenordnung von ± 25° von der Tangente sind durchaus möglich. Die optische Achse der Bildaufnahmeeinrichtung sollte allerdings so ausgerichtet sein, dass die Bildaufnahmeeinrichtung zum einen den Wickel, der sich auf der Schärtrommel bildet, erfasst und zum anderen einen "Hintergrund", der sich dann vorteilhaft von dem Wickel unterscheidet, so dass man auf einfache Weise erkennen kann, in welchem Bereich des Bildes der Wickel dargestellt ist und in welchem Bereich des Bildes nicht.

Vorzugsweise ist die Bildauswerteeinrichtung mit einer Bildspeichereinrichtung verbunden. In der Bildspeichereinrichtung lassen sich dann von Zeit zu Zeit oder fortlaufend Bilder abspeichern, die den Fortschritt beim Aufbau des Wickels zeigen.

Vorzugsweise ermittelt die Bildauswerteeinrichtung eine Auftragshöhe des Wickels. Damit übernimmt die Bildaufnahmeeinrichtung mit der Bildauswerteeinrichtung zusammen die Aufgabe, die bislang von einem Berührungssensor oder von einem Lasersensor übernommen worden ist. Allerdings kann die Bildauswerteeinrichtung die Auftragshöhe des Wickels nicht nur punktuell, also an einem kleinen Bereich der Breite des Bändchens ermitteln, sondern praktisch über die komplette Breite des Bändchens.

Erfinungsgemäß ermittelt die Bildauswerteeinrichtung eine Neigung der Oberfläche des Wickels. Da die Bildauswerteeinrichtung in der Lage ist, die gesamte Breite des Bändchens zu erfassen, ist sie auch in der Lage, festzustellen, ob einzelne Bereiche der Oberfläche des sich bildenden Wickels eine größere Entfernung von der Oberfläche der Schärtrommel haben als andere Bereiche. Sollte dies der Fall sein, ist die Oberfläche des sich bildenden Wickels geneigt und die Geschwindigkeit der Relativbewegung zwischen der Fadenscharführung und der Schärtrommel muss geändert werden.

Vorzugsweise weist die Bildauswerteeinrichtung eine Vergleichseinrichtung auf, die eine die Oberfläche des Wickels darstellende Linie mit einer Referenzlinie vergleicht. Die Referenzlinie kann beispielsweise durch eine Reihe von Pixeln in einem Aufnahmebereich der Bildaufnahmeeinrichtung gebildet sein. Die Bildauswerteeinrichtung kann dann auf einfache Weise feststellen, ob die die Oberfläche des Wickels darstellende Linie parallel zu dieser Referenzlinie verläuft oder nicht. Sollte sie nicht parallel zur Referenzlinie verlaufen, bedeutet dies, dass die Oberfläche des Wickels geneigt ist. In diesem Fall ist eine Korrektur der Vorschubbewegung, also der Relativbewegung zwischen der Fadenscharführung und der Schärtrommel, erforderlich.

Auch ist von Vorteil, wenn die Bildauswerteeinrichtung die Breite der Kette ermittelt. Dies kann auf mehrere Arten erfolgen. Es ist zum einen möglich, dass die Bildaufnahmeeinrichtung die komplette Breite der Kette erfassen kann. Es ist aber auch möglich, dass die Bildauswerteeinrichtung mehrere Bilder zusammensetzt und daraus die Breite der Kette ermittelt. Diese Bilder können in der oben erwähnten Bildspeichereinrichtung abgelegt worden sein. So kann man beispielsweise so vorgehen, dass am Ende des Wickelns eines jeden Bändchens ein Bild erzeugt wird und diese Bilder dann später überlappend so angeordnet werden, dass sie die komplette gewickelte Kette darstellen.

Vorzugsweise sind die Bildaufnahmeeinrichtung und die Fadenscharführung an einem Schärtisch montiert. Die Bildaufnahmeeinrichtung und die Fadenscharführung werden also gemeinsam bewegt. Damit lässt sich auf einfache Weise sicherstellen, dass die Bildaufnahmeeinrichtung immer das aktuelle gewickelte Bändchen erfassen kann.

In einer bevorzugten Ausgestaltung ist die Bildaufnahmeeinrichtung auf eine Trommeloberseite gerichtet. Die Trommeloberseite ist der Bereich, der in Schwerkraftrichtung oberhalb der Rotationsachse der Schärtrommel liegt. Die Bildaufnahmeeinrichtung "sieht" also sozusagen von oben oder von schräg oben auf die Schärtrommel und kann dadurch die sich bildende Kette erfassen.

Hierbei ist bevorzugt, dass auf einer von der Bildaufnahmeeinrichtung abgewandten Seite der Schärtrommel zumindest im Sichtfeld der Bildaufnahmeeinrichtung eine Hintergrundeinrichtung angeordnet ist. Die Hintergrundeinrichtung kann beispielsweise eine einfarbige ebene Fläche aufweisen, die einen guten Kontrast zu den Fäden der Kette bildet. Dies erleichtert eine spätere Auswertung durch die Bildauswerteeinrichtung.

Alternativ dazu kann die Bildaufnahmeeinrichtung auch auf eine Trommelunterseite gerichtet sein. Die Trommelunterseite ist der Bereich der Schärtrommel in Schwerkraftrichtung unterhalb der Rotationsachse der Schärtrommel. In diesem Fall kann man die Bildaufnahmeeinrichtung beispielsweise unterhalb des Schärtischs anordnen, so dass der Bereich oberhalb des Schärtischs frei bleibt. An der Trommelunterseite stehen in der Regel definierte optische Bedingungen zur Verfügung, d.h. der Hintergrund wechselt in der Regel nicht.

Vorzugsweise ist eine Beleuchtungseinrichtung vorgesehen, die auf den Wickelbereich gerichtet ist. Die Beleuchtungseinrichtung leuchtet das "Sichtfeld" der Bildaufnahmeeinrichtung aus und ermöglicht daher die Gewinnung von hochwertigen Bildern.

Hierbei ist bevorzugt, dass die Beleuchtungseinrichtung und die Bildaufnahmeeinrichtung miteinander gekoppelt sind. Wenn also die Bildaufnahmeeinrichtung bewegt wird, bewegt sich die Beleuchtungseinrichtung mit.

Die Erfindung wird im Folgenden anhand von bevorzugten Ausführungsbeispielen in Verbindung mit der Zeichnung beschrieben. Hierin zeigen:
- Fig. 1: eine stark schematisierte Darstellung einer ersten Ausführungsform einer Schärmaschine,
- Fig. 2: eine stark schematisierte Darstellung einer zweiten Ausführungsform einer Schärmaschine,
- Fig. 3: eine schematische Darstellung zur Erläuterung der Ermittlung der Auftragshöhe,
- Fig. 4: eine schematische Darstellung zur Erläuterung der Ermittlung der Breite einer Kette und
- Fig. 5: eine schematische Darstellung zur Erläuterung der Ermittlung einer Neigung einer Oberfläche.

In allen Figuren sind gleiche Elemente mit den gleichen Bezugszeichen versehen.

Fig. 1 zeigt in stark schematisierter Form eine Schärmaschine 1 mit einer Schärtrommel 2, die um eine Rotationsachse 3 drehbar angetrieben ist. Wie man aus den Fig. 3 bis 5 erkennen kann, weist die Schärtrommel 2 an einem axialen Ende einen Konusabschnitt 4 auf, der mit der Rotationsachse 3 beispielsweise einen Winkel von 15° einschließt. Die Schärmaschine 1 kann auch als "Konusschärmaschine" bezeichnet werden. Die Erfindung ist jedoch auch bei anderen Schärmaschinen, beispielsweise Musterkettenschärmaschine, anwendbar.

Von einem nicht näher dargestellten Gatter wird eine Fadenschar 5 abgezogen und in Richtung eines Pfeils 6 auf die Schärtrommel 2 geführt. Die Fadenschar 5 kann auch als "Bändchen" bezeichnet werden. Die Fadenschar 5 wird durch eine Fadenscharführung 7 geführt, die auf einem Schärtisch 8 angeordnet ist. Die Fadenschar 5 wird dann über eine Umlenkrolle 9 geführt und auf die Oberfläche der Schärtrommel 2 geleitet.

Wenn sich die Schärtrommel 2 dreht und dadurch die Fadenschar 5 auf sich zieht, wodurch ein Wickel aus der Fadenschar 5 gebildet wird, wird die Fadenscharführung 7 relativ zur Schärtrommel 2 bewegt und zwar parallel zur Rotationsachse 3. Diese Bewegung wird durch einen Antrieb 10 bewirkt, der mit einer Steuereinrichtung 11 verbunden ist. Die Steuereinrichtung 11 steuert den Antrieb 10 und damit die Bewegung des Schärtischs 8. Diese Bewegung sollte idealerweise so erfolgen, dass die Fadenschar 5 den Konus hinaufgeführt wird und dabei die Oberfläche des sich bildenden Wickels parallel zur Umfangsfläche der Schärtrommel 2 bleibt, genauer gesagt des Bereichs der Schärtrommel 2, der sich an den Konusabschnitt 4 anschließt. Mit anderen Worten müssen der Durchmesserzuwachs des sich aus der Fadenschar 5 bildenden Wickels und die Relativgeschwindigkeit zwischen der Fadenscharführung 7 und der Schärtrommel 2 so aufeinander abgestimmt sein, dass das das dem Konusabschnitt 4 benachbarte Ende der Fadenschar 5 genau dem Verlauf des Konusabschnitts 4 folgt.

Um dies zu gewährleisten, weist die Schärmaschine 1 eine Bildaufnahmeeinrichtung 12 auf, die auch als "Kameraanordnung" bezeichnet werden kann. Die Bildaufnahmeeinrichtung 12 weist eine Optik 13 auf. Die Optik 13 weist eine optische Achse 14 auf, die parallel zu einer Tangente am Umfang der Schärtrommel 2 gerichtet ist. Mit "Umfang" ist im Folgenden der Umfang der Schärtrommel 2 außerhalb des Konusabschnitts 4 gemeint. Der Begriff "tangential" ist hier nicht im streng mathematischen Sinne zu verstehen. Abweichungen von ± 25° sind zulässig. Auch ist es zulässig, wenn die optische Achse 14 die Schärtrommel 2 nicht tangiert, sondern parallel zur Tangente angeordnet ist. Es muss allerdings gewährleistet sein, dass die Bildaufnahmeeinrichtung 12 ein Bild erzeugen kann, bei dem einerseits der sich aus der Fadenschar bildende Wickel und andererseits ein Hintergrund ersichtlich ist, wobei sich der Hintergrund vom Wickel unterscheiden soll. Durch gestrichelte Linien ist schematisch ein "Sichtbereich" 15 dargestellt, der diese Anforderung erfüllt.

Wenn die Fadenschar 5 so auf die Schärtrommel 2 aufgewickelt worden ist, dass sich die gewünschte Länge der zu erzeugenden Kette ergibt, dann wird die Fadenschar 5 um ihre Breite versetzt und der Wickelvorgang startet erneut. Die jetzt als "neue Fadenschar" bezeichnete Fadenschar schließt sich dann unmittelbar an die bereits aufgewickelte Fadenschar an. Die Bildaufnahmeeinrichtung 12 erfasst auf jeden Fall die aktuell gewickelte Fadenschar.

Falls erforderlich, kann man eine Hintergrundeinrichtung 16 verwenden, die auf der der Bildaufnahmeeinrichtung 12 abgewandten Seite der Schärtrommel 2 angeordnet ist. Die Hintergrundeinrichtung 16 kann beispielsweise eine Fläche 17 mit einer einheitlichen Farbe, beispielsweise grau oder weiß, aufweisen, so dass ein ausreichender Kontrast zum Wickel gegeben ist.

Die Bildaufnahmeeinrichtung 12 ist über eine Halterung 18 am Schärtisch 8 montiert. Die Bildaufnahmeeinrichtung 12 wird also gemeinsam mit dem Schärtisch 8 bewegt. Damit lässt sich auf einfache Weise sicherstellen, dass die Bildaufnahmeeinrichtung 12 immer die Fadenschar 5 erfassen kann und damit den sich aus der Fadenschar 5 bildenden Wickel.

Die Bildaufnahmeeinrichtung 12 hat einen Bilderfassungsbereich, dessen Breite größer ist als die Breite der Fadenscharführung 7. Die Breite ist damit in jedem Fall größer als die Breite der Fadenschar 5. Die Bildaufnahmeeinrichtung 12 kann damit auch Bereiche erfassen, die links und rechts neben der Fadenschar 5 bzw. neben dem sich aus der Fadenschar 5 bildenden Wickels angeordnet sind.

Die Bildaufnahmeeinrichtung 12 ist mit einer Bildauswerteeinrichtung 19 verbunden. Die Bildauswerteeinrichtung 19 kann Bestandteil der Steuereinrichtung 11 sein. Es ist auch möglich, eine getrennte Bildauswerteeinrichtung 19 zu verwenden.

Die Bildauswerteeinrichtung 19 kann mit einer Bildspeichereinrichtung 20 verbunden sein. In der Bildspeichereinrichtung 20 kann man kontinuierlich oder von Zeit zu Zeit die von der Bildaufnahmeeinrichtung 12 aufgenommenen Bilder abspeichern. Beispielsweise kann man am Ende des Wickelvorgangs einer jeden Fadenschar 5 ein Bild erzeugen und dieses Bild in der Bildspeichereinrichtung 20 abspeichern.

In Fig. 3 ist schematisch ein Wickel 21 dargestellt, der auf den Umfang 22 der Schärtrommel 2 aufgewickelt worden ist und dabei den Konusabschnitt 4 hinaufgeführt worden ist. Der Verlauf der Oberfläche der Schärtrommel 2 ist durch eine gestrichelte Linie 23 dargestellt.

Die Bildauswerteeinrichtung kann nun eine Linie 24 ermitteln, die die Oberfläche des Wickels 21 bildet. Ein Abstand dieser Linie 24 zum Umfang 22 ergibt eine Auftragshöhe H. Diese Auftragshöhe H kann von der Steuereinrichtung 11 verwendet werden, um den Antrieb 10 zu steuern.

In Fig. 4 ist schematisch dargestellt, wie man eine Breite B einer Kette ermittelt, die aus einer Vielzahl von Wickeln 21 gebildet ist. Hierzu kann die Bildaufnahmeeinrichtung 12 entweder die gesamte Breite der Kette erfassen, wenn die Optik 13 dies zulässt. Man kann auch so vorgehen, dass man die in der Bildspeichereinrichtung 20 jeweils am Ende des Wickelvorgangs aufgenommenen Bilder zusammensetzt und aus dem zusammengesetzten Bild dann die Breite B der Kette ermittelt.

In Fig. 5 ist eine weitere Option dargestellt, wie man mit der Bildaufnahmeeinrichtung 12 arbeiten kann. Hier ist ein Wickel 21 gezeigt, bei dem die Fadenschar 5 zu schnell den Konusabschnitt 4 hinaufgeführt worden ist. Dementsprechend ergibt sich eine geneigte Oberfläche, wie dies durch eine Linie 24 dargestellt ist. Diese Linie kann von der Bildauswerteeinrichtung 19 erfasst werden. Wenn ein derartiger Fall auftritt, dann muss die Steuereinrichtung 11 die zulässige Geschwindigkeit zwischen der Schärtrommel 2 und dem Schärtisch 8 verändern.

Die Neigung der Linie 24 ist hier übertrieben groß dargestellt. Die Bildauswerteeinrichtung 19 kann in der Regel eine Neigung bereits dann erfassen, wenn sie in der Größenordnung von 1° liegt. Dementsprechend kann die Steuereinrichtung 11 frühzeitig eine Veränderung der Relativgeschwindigkeit zwischen der Fadenscharführung 7 und der Schärtrommel 2 bewirken, um die Linie wieder horizontal auszurichten, also parallel zum Umfang 22 der Schärtrommel 2.

Wenn die Lichtverhältnisse es erfordern, kann auch eine Beleuchtungseinrichtung 25 vorgesehen sein, die auf den Wickelbereich der Schärtrommel 2 gerichtet ist, also auf den Bereich, in dem die Bildaufnahmeeinrichtung 12 das entsprechende Bild gewinnen soll. Zweckmäßigerweise sind die Beleuchtungseinrichtung 25 und die Bildaufnahmeeinrichtung 12 miteinander gekoppelt. Die Beleuchtungseinrichtung erzeugt einen Lichtkegel 26, der diesen Bereich in ausreichendem Maße ausleuchtet.

Mit der dargestellten Bildaufnahmeeinrichtung 12 lassen sich viele Informationen gewinnen, die man zum Steuern der Schärmaschine 1 verwenden kann. Neben der Messung der Auftragshöhe H und der Messung der Breite B der Kette lässt sich auch eine Qualitätsauswertung durchführen. Mit Hilfe der von der Bildaufnahmeeinrichtung 12 gelieferten Bilder kann man beispielsweise bei jedem Bändchen und dem daraus gewickelten Wickel einzelne Parameter, wie die Neigung der Oberfläche, erfassen und dies auch protokollieren.

Darüber hinaus kann man einrichten, dass die Bildaufnahmeeinrichtung 12 über eine Fernabfrage mit einer Servicestation verbunden ist. Einem Servicetechniker kann dann das aktuelle Schärband angezeigt werden , so dass er sich bei Problemen einen Eindruck von der Kette verschaffen kann.

## Patentansprüche

1. Schärmaschine (1), die eine Schärtrommel (2) mit einem Wickelbereich, eine Fadenscharführung (7) und eine Steuereinrichtung (11), die eine Bewegung von Schärtrommel (2) und Fadenscharführung (7) relativ zueinander steuert, aufweist, wobei eine Bildaufnahmeeinrichtung (12), die zumindest auf einen Teil des Wickelbereichs gerichtet ist, auf dem sich im Betrieb der Schärmaschine ein Wickel (21) bildet, mit der Steuereinrichtung (11) verbunden ist, **dadurch gekennzeichnet, dass** die Bildaufnahmeeinrichtung (12) einen Bilderfassungsbereich aufweist, dessen Breite größer als die Breite der Fadenscharführung (7) ist, wobei die Bildaufnahmeeinrichtung (12) mehrere Bilder des Wickels nacheinander erzeugt und mit einer Bildauswerteeinrichtung (19) verbunden ist, die erkennt, wo die Oberfläche des Wickels (21) verläuft, sodass die Bildaufnahmeeinrichtung (12) einen Bereich erfassen kann, der aus mindestens einem bereits aufgewickelten Bändchen gebildet ist, und einen weiteren Bereich, der durch die Oberfläche der Schärtrommel (2) gebildet wird, und eine Neigung der Oberfläche des Wickels (21) ermittelt

2. Schärmaschine nach Anspruch 1, **dadurch gekennzeichnet, dass** die Bildaufnahmeeinrichtung (12) eine optische Achse (14) aufweist, die parallel zu einer Tangente an die Schärtrommel (2) gerichtet ist.

3. Schärmaschine nach Anspruch 1 oder 2, **dadurch gekennzeichnet, dass** die Bildauswerteeinrichtung (19) mit einer Bildspeichereinrichtung (20) verbunden ist.

4. Schärmaschine nach einem der Ansprüche 1 bis 3, **dadurch gekennzeichnet, dass** die Bildauswerteeinrichtung (19) eine Auftragshöhe des Wickels (21) ermittelt.

5. Schärmaschine nach einem der Ansprüche 1 bis 4, **dadurch gekennzeichnet, dass** die Bildauswerteeinrichtung (19) eine Vergleichseinrichtung aufweist, die eine die Oberfläche des Wickels (21) darstellenden Linie (24) mit einer Referenzlinie (22) vergleicht.

6. Schärmaschine nach einem der Ansprüche 1 bis 5, **dadurch gekennzeichnet, dass** die Bildauswerteeinrichtung (19) die Breite der Kette ermittelt.

7. Schärmaschine nach einem der Ansprüche 1 bis 6, **dadurch gekennzeichnet, dass** die Bildaufnahmeeinrichtung (12) und die Fadenscharführung (7) an einem Schärtisch (8) montiert sind.

8. Schärmaschine nach Anspruch 7, **dadurch gekennzeichnet, dass** die Bildaufnahmeeinrichtung (12) auf eine Trommeloberseite gerichtet ist.

9. Schärmaschine nach Anspruch 8, **dadurch gekennzeichnet, dass** auf einer von der Bildaufnahmeeinrichtung (12) abgewandten Seite der Schärtrommel (2) zumindest im Sichtfeld der Bildaufnahmeeinrichtung (12) eine Hintergrundeinrichtung (16) angeordnet ist.

10. Schärmaschine nach Anspruch 7, **dadurch gekennzeichnet, dass** die Bildaufnahmeeinrichtung (12) auf eine Trommelunterseite gerichtet ist.

11. Schärmaschine nach einem der Ansprüche 1 bis 10, **dadurch gekennzeichnet, dass** eine Beleuchtungseinrichtung (25) vorgesehen ist, die auf den Wickelbereich gerichtet ist.

12. Schärmaschine nach Anspruch 11, **dadurch gekennzeichnet, dass** die Beleuchtungseinrichtung (25) und die Bildaufnahmeeinrichtung (12) miteinander gekoppelt sind.

## Claims

1. Warping machine (1), which comprises a warping drum (2) with a winding area, a yarn sheet guide (7) and a control device (11) which controls the movement of warping drum (2) and yarn sheet guide (7) relative to each other, wherein an image recording device (12), which is aimed at least at part of the winding area on which a coil (21) is formed during operation of the warping machine, is connected to the control device (11), **characterized in that** the image recording device (12) has an image recording area, the width of which is greater than the width of the yarn sheet guide (7), wherein the image recording device (12) generates several images of the winding one after the other and is connected to an image evaluation device (19) which detects where the surface of the winding (21) extends so that the image recording device (12) can detect an area formed by at least one already wound ribbon and a further area formed by the surface of the warping drum (2) and determines an inclination of the surface of the coil (21).

2. Warping machine according to Claim 1, **characterized in that** the image recording device (12) has an optical axis (14) which is aligned parallel to a tangent to the warping drum (2).

3. Warping machine according to Claim 1 or 2, **characterized in that** the image evaluation device (19) is connected to an image storage device (20).

4. Warping machine according to any of Claims 1 to 3, **characterized in that** the image evaluation device (19) determines an application height of the coil (21).

5. Warping machine according to any of Claims 1 to 4, **characterized in that** the image evaluation device (19) has a comparison device, which compares a line (24) representing the surface of the coil (21) with a reference line (22).

6. Warping machine according to one of Claims 1 to 5, **characterized in that** the image evaluation device (19) determines the width of the warp.

7. Warping machine according to one of Claims 1 to 6, **characterized in that** the image recording device (12) and the yarn sheet guide (7) are mounted on a warping table (8).

8. Warping machine according to Claim 7, **characterized in that** the image recording device (12) is aimed at a drum upper side.

9. Warping machine according to Claim 8, **characterized in that** a background device (16) is arranged on a side of the warping drum (2) that faces away from the image recording device (12), at least in the field of view of the image recording device (12).

10. Warping machine according to Claim 7, **characterized in that** the image recording device (12) is aimed at a drum underside.

11. Warping machine according to one of Claims 1 to 10, **characterized in that** an illuminating device (25) is provided, which is aimed at the winding area.

12. Warping machine according to Claim 11, **characterized in that** the illuminating device (25) and the image recording device (12) are coupled to each other.

## Revendications

1. Ourdissoir (1), qui comporte un tambour ourdisseur (2) avec une zone d'enroulement, un guide-nappe de fils (7) et un système de commande (11), qui commande un mouvement du tambour ourdisseur (2) et du guide-nappe de fils (7) l'un par rapport à l'autre, sachant qu'un système de prise de vues (12), qui est dirigé au moins sur une partie de la zone d'enroulement, sur laquelle se forme un enroulement (21) pendant le fonctionnement de l'ourdisseur, est relié au système de commande (11), **caractérisé en ce que** le système de prise de vues (12) comporte une zone de saisie d'images dont la largeur est plus grande que la largeur du guide-nappe de fils (7), sachant que le système de prise de vues (12) produit plusieurs images de l'enroulement les unes derrière les autres et est relié à un système d'évaluation d'images (19), qui identifie où la surface de l'enroulement (21) passe de telle manière que le système de prise de vues (12) peut saisir une zone qui est formée au moins de petites bandes déjà enroulées et d'une autre zone qui est formée par la surface du tambour ourdisseur (2) et détermine une inclinaison de la surface de l'enroulement (21).

2. Ourdissoir selon la revendication 1, **caractérisé en ce que** le système de prise de vues (12) comporte un axe optique (14) qui est dirigé parallèlement à une tangente sur le tambour ourdisseur (2).

3. Ourdissoir selon la revendication 1 ou 2, **caractérisé en ce que** le système d'évaluation des images (19) est relié à un système de mémorisation des images (20).

4. Ourdissoir selon l'une quelconque des revendications 1 à 3, **caractérisé en ce que** le système d'évaluation des images (19) détermine un niveau d'application de l'enroulement (21).

5. Ourdissoir selon l'une quelconque des revendications 1 à 4, **caractérisé en ce que** le système d'évaluation des images (19) comporte un système de comparaison, qui compare une ligne (24) représentant la surface de l'enroulement (21) à une ligne de référence (22).

6. Ourdissoir selon l'une quelconque des revendications 1 à 5, **caractérisé en ce que** le système d'évaluation des images (19) détermine la largeur de la chaîne.

7. Ourdissoir selon l'une quelconque des revendications 1 à 6, **caractérisé en ce que** le système de prise de vues (12) et le guide-nappe de fils (7) sont montés sur une table d'ourdissage (8).

8. Ourdissoir selon la revendication 7, **caractérisé en ce que** le système de prise de vues (12) est dirigé sur une face supérieure du tambour.

9. Ourdissoir selon la revendication 8, **caractérisé en ce qu'**un dispositif d'arrière-plan (16) est disposé sur une face opposée au système de prise de vues (12) du tambour ourdisseur (2) au moins dans le champ de vision du système de prise de vues (12).

10. Ourdissoir selon la revendication 7, **caractérisé en ce que** le système de prise de vues (12) est dirigé vers une face inférieure du tambour.

11. Ourdissoir selon l'une quelconque des revendications 1 à 10, **caractérisé en ce qu'**un système d'éclairage (25) est prévu, qui est dirigé sur la zone d'enroulement.

12. Ourdissoir selon la revendication 11, **caractérisé en ce que** le système d'éclairage (25) et le système de prise de vues (12) sont couplés l'un à l'autre.
